# EUROPÄISCHE PATENTSCHRIFT

(11) **EP 1 152 206 B1**
(45) Veröffentlichungstag und Bekanntmachung des Hinweises auf die Patenterteilung: **26.01.2005**
(21) Anmeldenummer: 00128755.6
(22) Anmeldetag: 30.12.2000
(51) Int. Cl.: F41G 3/32

(54) **Verfahren und Vorrichtung zur Korrektur von Ausrichtfehlern zwischen Geräten**
Method and device for correcting aiming errors between apparatuses
Procédé et dispositif pour corriger des erreurs de pointage entre appareils

(30) Priorität: 26.04.2000 CH 818002000
(43) Veröffentlichungstag der Anmeldung: 07.11.2001
(73) Patentinhaber: OERLIKON CONTRAVES AG, 8050 Zürich (CH)
(72) Erfinder: Toth, Peter, 8302 Kloten (CH); Badreddin, Essam, Prof., 8134 Adliswil (CH)
(74) Vertreter: OK pat AG

(56) Entgegenhaltungen:
- WO-A-88/08952
- US-A- 5 303 878

## Beschreibung

Die vorliegende Erfindung betrifft ein Verfahren und eine Vorrichtung zur Korrektur von Ausrichtfehlern zwischen Geräten von Feuerleitsystemen und Waffenanlagen gemäss dem Oberbegriff des Patentanspruchs **1** bzw. **10**.

Aus der ***EP 0 314 721 B1*** ist ein Verfahren zur Korrektur von Ausrichtfehlern zwischen Lafetten und darauf angeordneten Geräten bekannt, wobei die Geräte Feuerleitsysteme und Waffeneinrichtungen sein können. Das Verfahren wird unter Verwendung von Gerätekorrekturwerten der bei ruhiggestellten Feuerleitsystemen und Waffenanlagen ausgemessenen Groblage der installierten Geräte und deren Berücksichtigung in den Servosteuerungen der Lafetten durchgeführt; die Gerätekorrekturwerte sind ab Werk bekannt und/oder werden aus Messwerten ermittelt.

Es ist **Aufgabe** der vorliegenden Erfindung, ein solches Verfahren zu verbessern und eine Vorrichtung zu seiner Durchführung vorzuschlagen.

Die **Lösung** dieser Aufgabe erfolgt in vorteilhafter Weise erfindungsgemäss durch ein Verfahren nach Patentanspruch **1** und durch eine Vorrichtung nach dem Patentanspruch **10**.

Dadurch können Systemabweichungen von einer definierten idealen Geometrie berücksichtigt werden, um bei der Berechnung der Steuergrössen für die Lafettenservos die Genauigkeit im Schiessbetrieb zu erhöhen.

Andere vorteilhafte Ausführungen der Erfindung ergeben sich aus den weiteren abhängigen Ansprüchen.

Die Erfindung wird nachfolgend beispielsweise an Hand einer Zeichnung näher erläutert. Es zeigen:
- **Fig. 1**: eine schematische Darstellung der gegenseitigen Vernetzung von Sensoreneinrichtungen und Effektoreneinrichtungen bezüglich ihrer Lage,
- **Fig. 2**: eine Einzelbeobachtung bei der Feinmessung gemäss der Erfindung,
- **Fig. 3**: das Resultat einer Einzelbeobachtung gemäss **Fig. 2,**
- **Fig. 4**: eine Darstellung zur Erläuterung des verwendeten Koordinatensystems,
- **Fig. 5**: das Resultat eines ganzen Satzes von Beobachtungswerten, und
- **Fig. 6**: das Resultat der erfindungsgemäss korrigierten Werte.

**Fig. 1** zeigt eine Anlage mit insgesamt fünf Geräten, nämlich zwei Sensoreinrichtungen in Form von Feuerleitgeräten **T1, T2** und drei rechnergesteuerte Effektoreneinrichtungen in Form von Geschützen **G1, G2, G3.** Die Sensoreinrichtungen und die Effektoreneinrichtungen können sich auf einem Schiff oder auch an Land befinden. Alle diese Geräte **T1, T2, G1, G2, G3** sind in Laffeten bzw. Bettungen aufgenommen und mechanisch wenigstens grob ausgerichtet.

In **Fig. 2** sind beispielsweise ein Helikopter **10** und eine einfache Anlage mit einer Sensoreinrichtung **T** und einer Effektoreneinrichtung **G** dargestellt. Die Sensoreinrichtung **T** kann beispielsweise ein ebenfalls mit **T** bezeichnetes Feuerleit- bzw. Richtgerät zur Steuerung des Geschützes **G** sein. Das Geschütz **G** kann beispielsweise mit einem TV-Sensor **Sg** versehen sein. Das Richtgerät **T** steuert über Daten- bzw. Signalleitungen **11** das Geschütz **G.** Sowohl das Geschütz **G** als auch das Richtgerät **T** zielen auf ein gemeinsames Messziel **K,** beispielsweise eine ebenfalls mit **K** bezeichnete Kugel, die an einem Tragseil **12** des Helikopters **10** angehängt ist.

Mit solchen Anordnungen soll eine Korrektur für einen Ausrichtfehlervektor **B** bzw. mehrere Ausrichtfehlervektoren **B**_{**jk**}, in **Fig. 1** beispielsweise **B11, B12, B21, B22, B31, B32,** bestimmt werden. Es wird hierbei davon ausgegangen, dass der Ausrichtfehlervektor **B** bzw. die Ausrichtfehlervektoren **B**_{**jk**} Basis-Vektoren sind, die aus Groblagemessungen, Werkmessungen usw. bekannt und gespeichert sind.

Durch das erfindungsgemässe Verfahren wird eine Feinmessung durchgeführt, um diese bekannten Werte der Ausrichtfehlervektoren **B** bzw. **B**_{**jk**} in mehreren Schritten bzw. nach mehreren Messungen zu verbessern. Für einen mit einem berechneten Korrektur-Vektor **P**_{**n**} korrigierten Ausrichtfehlervektor **B** gilt daher nach einer Anzahl von **i** Schritten, wobei i ganzzahlige Werte von 1 bis n sind:${\text{B(neu) = B(alt) + P}}_{\text{n}}$

Nach einer Anzahl von n Messungen kann angenommen werden, dass Pₙ ≈ Pₛ, wobei Pₛ dem realen oder richtigen, an sich unerreichbaren Wert für die Korrektur des Systems als solchem entspricht.

Befinden sich zum Beispiel die Sensoreinrichtungen bzw. Effektoreinrichtugen auf einem Schiff, so ergibt sich bei Aenderung des Gewichts des Schiffes infolge Aenderung der Nutzladung, des vorhandenen Treibstoffs oder einer Aenderung in der Form des Schiffskörpers usw. ein neuer Wert für den Korrektur-Vektor Pₛ, der durch neue, mit Hilfe der am Helikopter **10** befestigten Kugel **K** durchgeführten, Messungen wiederum annäherungsweise in Form eines neuen Pₙ-Werts ermittelt werden kann. Sehr kleine Aenderungen in der Form des Schiffskörpers, zum Beipiel durch Biegung oder Torsion, insbesondere nach einer Explosion, bewirken eine relativ grosse Aenderung in den Referenzwinkeln. Ein Ziel der Erfindung ist es, diese sehr kleinen Aenderungen zu berücksichtigen.

Dass in **Fig. 3** dargestellte Display zeigt, wie der TV-Sensor Sg, zum Beispiel das Messziel **K** bzw. die Kugel **K** ,sieht', und zwar in der tatsächlich eingenommenen Lage im allgemeinen mit einer gewissen Ablage von einem Kreuzungspunkt **0** eines Fadenkreuzes des Display. Diese unmittelbar durch den TV-Sensor **Sg** wahrnehmbare Ablage ist ein Lagefehler, der die Folge bzw. die Summe aller irgendwie gearteten Systemfehler ist; Systemfehler sind zum Beispiel mechanische Ungenauigkeiten in Folge von Herstellungstoleranzen oder Abnutzungen, Restfehler der Groblagemessung, Änderungen in der Form des Schiffskörpers, Messrauschen. Die Ablage kann als ein Spaltenvektor **Di** mit zwei Komponenten aufgefasst werden, was transponiert wie folgt darstellbar ist:${\text{D}}_{\text{i}} {\text{= |dy}}_{\text{i}} {\text{' dz}}_{\text{i}} {\text{'|}}^{\text{T}}$ worin dyᵢ' und dzᵢ' die Komponenten des Spaltvektors Dᵢ in den Achsen y' bzw. z' sind. Der Betrag d der Länge des Spaltvektors Dᵢ lässt sich gemäss **Fig. 3** berechnen zu${\text{d = (dy}}_{\text{i}} {\text{}}^{\text{'2}} {\text{+ dz}}_{\text{i}} {\text{}}^{\text{'2}} {\text{)}}^{\text{1/2}}$

Das Display nach **Fig. 3** ist auf eine vorbestimmte Distanz geeicht, damit die Komponenten dyᵢ' und dzᵢ', die in Wirklichkeit Winkel sind, durch Längen bzw. Distanzen dargestellt werden können. Für den
Spaltvektor Dᵢ gilt die Beziehung:${\text{D}}_{\text{i}} {\text{= M}}_{\text{i}} {\text{* P}}_{\text{s}} {\text{+ R}}_{\text{i}} {\text{= D}}_{\text{ic}} {\text{+ R}}_{\text{i}}$ mit Rᵢ = Restfehler

Faktoren, die den Restfehler Rᵢ beeinflussen, sind neben dem thermischen Rauschen unter anderem der Seegang, Ungenauigkeiten des Servosystems und die Tatsache, dass der Operator eine in **Fig. 3** dargestellte Marke **+** nicht genau auf das Messziel in dessen momentaner Lage **K**_{**i**} bringen kann.

Im Bereich des Richtgeräts **T** und des Geschützes **G** ist ein Koordinatensystem nach **Fig. 4** definiert. Befinden sich Richtgerät **T** und Geschütz **G** auf der Erde, so ist beispielsweise die **X**-Achse nach Norden, die **Y**-Achse nach Osten und die **Z**-Achse zum Erdzentrum gerichtet. Befinden sich Richtgerät **T** und Geschütz **G** auf einem Schiff, so ist beispielsweise die **X**-Achse die Längsachse des Schiffs, die **Y**-Achse die Querachse des Schiffs und die **Z**-Achse eine rechtsdrehende, orthogonal zur **X**-Achse und zur **Y**-Achse gerichtete Achse. Im Koordinatensystem, das durch die **X**-, **Y**- und **Z**-Achse definiert ist, ist jede Position, die das Messziel **K**_{**i**} einnehmen kann, durch drei Koordinaten **x**_{**k**}**, y**_{**k**}**, z**_{**k**} bestimmt. Aus praktischen Gründen werden im Schiesswesen als Koordinaten jedoch auch die Winkel-Grössen αₖ und λₖ verwendet, wobei mit αₖ der Seitenwinkel und mit λₖ der Höhenwinkel bezeichnet werden; die Grössen αₖ und λₖ und sind somit redundant. Die Koordinaten **x**_{**k**}**, y**_{**k**}**, z**_{**k**} werden als Komponenten eines Zielvektors **0K**_{**i**} betrachtet, wobei aus diesen Koordinaten auch der Seitenwinkel α oder der Höhenwinkel λ berechnet werden kann. Die Projektion des Vektors **0K** auf die Ebene **X-Y** in **Fig. 4** definiert eine Gerade **g;** eine ebenfalls in der Ebene **X-Y** liegende und die Gerade g im Nullpunkt 0 senkrecht schneidende Gerade wird als λ-**Achse** gewählt.

Der eingangs erwähnte rekursiv berechnete Korrekturvektor **P**_{**i**} weist vorzugsweise vier Komponenten auf, wie folgt:${\text{P}}_{\text{i}} {\text{= |Δx}}_{\text{i}} {\text{Δy}}_{\text{i}} {\text{Δz}}_{\text{i}} {\text{Δλ}}_{\text{i}} \text{|}$ worin Δxᵢ, Δyᵢ, Δzᵢ und Δλᵢ kleine Winkelwerte sind, wobei bedeutet:
- Δxᵢ: eine Drehung um die X-Achse,
- Δyᵢ: eine Drehung um die Y-Achse,
- Δzᵢ: eine Drehung um die Z-Achse und
- Δλᵢ: eine Drehung um die λ-Achse.

Diese Drehungen oder Verkantungen ergeben sich dadurch, dass die Drehebene der Effektoreneinrichtung, also des Geschützes **G,** nicht parallel zur Drehebene der Sensoreneinrichtung, also des Richtgerätes **T,** ist.

Der Fehler, der sich daraus ergibt, hat zwei Freiheitsgrade und kann daher durch die zwei Drehungen **Δx**_{**i**} um die **X**-Achse und **Δy**_{**i**} um die **Y**-Achse korrigiert werden. Die Verdrehung **Δz**_{**i**} um die **Z**-Achse hingegen umfasst auch die Verdrehung des Azimuts Δα. Zu jeder durch einen Zielvektor **0K**_{**i**} definierten Position eines Messzieles bzw. für jeden Verfahrensschritt **i** existiert somit eine wie folgt definierte Transformationsmatrix **M**_{**i**}: mit i = 1, 2, 3, ..... n

Für jeden Verfahrensschritt i existiert auch eine Kovarianz-Matrix Si wie folgt:${\text{S}}_{\text{i}} {\text{= S}}_{\text{i-1}} \text{-} \frac{{\text{S}}_{\text{i-1}} {\text{* M}}_{\text{i}} {\text{}}^{\text{T}} {\text{* M}}_{\text{i}} {\text{* S}}_{\text{i-1}}}{{\text{(M}}_{\text{i}} {\text{* S}}_{\text{i-1}} {\text{* M}}_{\text{i}} {\text{}}^{\text{T}} \text{+ I)}}$ worin **I** eine Einheitsmatrix ist.

Schliesslich wird noch ein Fehlervektor **E** (equation error) durch folgende Gleichung definiert:${\text{E}}_{\text{i}} {\text{= D}}_{\text{i}} {\text{- M}}_{\text{i}} {\text{* P}}_{\text{i-1}}$

Die Berechnung wird mit folgenden Werten initialisiert:${\text{P}}_{\text{0}} {\text{= |0 0 0 0 |}}^{\text{T}}$ und worin **C** eine Konstante ist.

Die Rekursion beginnt mit Initialwerten **P**_{**0**} und **S**_{**0**}, mit berechneten Werten von **M**_{**i**} und gemessenen Werten von **D**_{**i**} = |dyᵢ' dzᵢ'|^{T}, wobei i bei 1 beginnt. Daraus werden die Werte von **E**_{**i**} und **S**_{**i**} gemäss den oben angegebenen Rekursionsformeln sowie anschliessend **P**_{**i**} nach folgender Rekursionsformel ermittelt:${\text{P}}_{\text{i}} {\text{= P}}_{\text{i-1}} {\text{+ Si * M}}_{\text{i}} {\text{}}^{\text{T}} {\text{* E}}_{\text{i}}$ mit i = 1, 2, 3, ... n

Dieser rekursive Algorithmus minimiert den folgenden Güte-Index **J (p)** (performance):${\text{J(p) = Summe (i = 1, 2,.... n) (D}}_{\text{i}} {\text{- M}}_{\text{i}} {\text{* P}}_{\text{i}} {\text{)}}^{\text{T}} {\text{* (D}}_{\text{i}} {\text{- M}}_{\text{i}} {\text{* P}}_{\text{i}} \text{)}$

Der Algorithmus nach der vorliegenden Erfindung beruht auf einer Spezialanwendung der Methode der kleinsten Fehlerquadrate, bei dem man die "günstigsten" Werte dadurch erhält, dass die Summe der Quadrate der jeweiligen Differenzen zwischen dem beobachteten Wert für **D**ᵢ und dem berechneten Wert für **D**_{ic} ≈ Mᵢ * Pₙ ein Minimum ergibt.

Durch die Transformations-Matrix Mᵢ wird der berechnete Korrekturvektor Pᵢ in den Vektor Dᵢ bzw. die Komponenten Δxᵢ, Δyᵢ, Δzᵢ und Δλᵢ in die Komponenten dyᵢ', dzᵢ' transformiert. Um Mehrdeutigkeiten in der Beobachtungsebene (Fig. 3) zu vermeiden, wird eine Matrix **S** verwendet. Die Matrix **S** ist die oben aufgeführte Kovarianz-Matrix, die insbesondere für orthogonal-symmetrisch ausgelegte Messungen zu einer diagonalsymmetrische Matrix mit schwindenden Werten in der Diagonale führt, das heisst, dass die Spur Sp oder Konvergenz-Zahl nach 0 strebt. Versuche bezüglich der Kommastellen dieser Konvergenzzahl haben gezeigt, dass es vorteilhaft ist, für die Konstante **C** beispielsweise den Wert 49.25 oder 492.5 usw. zu wählen. Bei C = 49,25 sinkt der Wert der Spur der Kovarianz-Matrix Sₙ von anfänglich 99,99... auf etwa 0.03 bei einer ausreichend grossen Anzahl n von Messungen bzw. Schritten. Die Konstante **C** kann jedoch auch 1 sein oder einen beliebigen Wert haben. Nach einer Anzahl n Messungen bzw. Rekursionsschritte, beispielsweise 25 < n < 400, vorzugsweise n ≈ 200, strebt der Wert von Pₙ nach dem gesuchten Wert Pₛ.

**Fig. 5** zeigt, jeweils durch ein Kreuz **+,** eine Anzahl tatsächlicher Positionen des vom Helikopter **10** getragenen Messziels **K.** In **Fig. 6** sind die entsprechenden korrigierten Werte dieser Positionen dargestellt. Geht das **X-Y-Z**-Koordinatensystem von einem Schiff aus, so fliegt der Helikopter **10** vorzugsweise in einer kreisförmigen Bahn mit einem Radius in der Grössenordnung von 1.5 km, jedoch schraubenlinienförmig bzw. mit steigender Höhe α_{Ti}, λ_{Ti}, Δ_{Ti} um das Schiff herum. Auf Grund der vom Richtgerät **T** ermittelten Daten und unter Berücksichtigung von bisher bekannten Parametern, insbesondere Parallaxen zwischen dem Richtgerät **T** und dem Geschütz **G,** wird die Sensorvisierlinie **0** des Geschützes **G** (anstatt der mit einer kleinen Parallaxe versetzten Schusslinie bzw. Waffenrohrachse des Geschützes **G)** vorzugsweise automatisch durch die Steuerung bestmöglich auf ein Messziel **K**_{**i**} gerichtet. Der Kreuzungspunkt des Fadenkreuzes der Visierlinie des Sensors **Sg (Fig. 3)** zeigt in die Richtung, in der das Messziel **K**_{**i**} erwartet wird.

In **Fig. 5** bezieht sich daher jeder mit einem Kreuz **+** markierte Punkt auf je einen gemessenen Wert von α_{Ki} bzw. λ_{Ki} das heisst auf den Seitenwinkel bzw. den Höhenwinkel des Geschützes **G,** die der jeweiligen Position **K**_{**i**} des vom Helikopter **10** getragenen Messzieles **K** entsprechen. **Fig. 6** entspricht hingegen den theoretischen Werten von α bzw. λ, die man nach den Korrekturen gemäss dem vorliegenden Verfahren unter genau denselben Bedingungen messen würde, wenn eine solche weitere Messung überhaupt praktisch durchführbar wäre. In Wirklichkeit ist es unmöglich, solche weitere Messungen mit dem Helikopter **10** in genau denselben Positionen wie bei früheren Messungen, und unter denselben Schiffsbedingungen usw. durchzuführen.

Theoretisch müssten - dank der erfolgten Korrektur - in **Fig. 6** alle Punkte **+** in den Nullpunkt **0** fallen. Wegen der im System unvermeidlich vorhandenen Restfehler **R**_{**i**}, wie in **Fig. 6** dargestellt, fallen die Punkte **+** nicht in den Nullpunkt **0,** das heisst, man erhält statistisch verteilte Abweichungen vom Nullpunkt **0,** deren Verteilung allerdings mittelwertfrei ist, das heisst, dass der Mittelwert der Abweichungen der Punkte in beiden Achsen Null ist.

Im Vergleich zu anderen, mit verschiedenen Durchläufen arbeitenden, Algorithmen für die Rechner ähnlicher Systeme erweist sich der Algorithmus nach der vorliegenden Erfindung besonders vorteilhaft im Hinblick darauf, dass die Initialisierung nach der Erfindung völlig unproblematisch ist und dass es nie zu Singularitäten (Determinante = 0) kommt, so dass man keinerlei ,Entgleisung' des Programms befürchten muss. Solche ,Entgleisungen' könnten beispielsweise vorkommen, wenn man für jeden Durchlauf versucht, Messwerte an eine vorgegebene Kurve, wie eine Sinus-Kurve, anzupassen.

Wie beim System nach der Patentschrift ***EP 0 314 721 B1*** haben die auf Messungen beruhenden Korrekturdaten, mit welchen die Ausrichtfehlervektoren korrigiert werden, eine die Fehlausrichtung in Echtzeit korrigierende Wirkung. Die Messungen können von Zeit zu Zeit, zum Beispiel nach vier oder sechs Wochen, neu durchgeführt werden, um die Korrekturdaten an sich verändernde Verhältnisse, beispielsweise eines Schiffes, anzupassen. Dies bedeutet, dass die von Zeit zu Zeit gewonnenen Messwerte in das System integriert werden können und dass sie daher system-inhärent sind und somit jeweils einem nicht direkt beobachtbaren Fehler entsprechen.

Die Sensoreinrichtung **T** (Tracker) kann ein Sensor, ein Richtgerät, ein Radar-, Laser- oder ein Infrarotgerät usw. sein, oder es können mehrere solcher Geräte kombiniert werden. Als Effektoreinrichtungen **G** (Geschütze) kommen nicht nur herkömmliche Geschütze wie beispielsweise Kanonen sondern auch Raketenabschussvorrichtungen oder Laserkanonen in Frage. Die Messungen können für verschiedene **G/T**-Paare **B11, B12, B21, B22,** ... (vgl. **Fig. 1**) durchgeführt werden, wobei eine Sensoreinrichtung **T** auch mehrere Effektoreinrichtungen **G** steuern kann.

Die an Hand der Figuren beschriebene Anlage kann die notwendigen Steuerungen, Computer-Mittel bzw. Hardware und Programme bzw. Software aufweisen, um die verschiedenen verfahren bzw. Teilverfahren nach den beanspruchten Varianten oder in jeder kombination derselben zu realisieren.

## Patentansprüche

1. Verfahren zur Korrektur von Ausrichtfehlern zwischen einer Sensoreinrichtung (**T; T1, T2**) und einer über eine Servosteuerung von der Sensoreinrichtung **(T; T1, T2)** gesteuerten Effektoreneinrichtung (**G; G1, G2, G3**) durch Korrektur eines Ausrichtfehlervektors (**B**),
**gekennzeichnet durch**
folgende Verfahrensschritte:
a) Ausrichten der Sensoreinrichtung (**T; T1, T2**) auf ein Messziel (**K**_{**i**}),
b) Ausrichten eines in der Effektoreneinrichtung (**G; G1, G2, G3**) vorhandenen Zielmess-Sensors (**Sg**) auf dieses Messziel (**K**_{**i**}), das somit ein gemeinsames Messziel (**K**_{**i**}) der Sensoreinrichtung (**T; T1, T2**) und der Effektoreneinrichtung (**G; G1, G2, G3**) darstellt,
c) Erfassen eines Abweichungswertes (**D**_{**i**}) zwischen der Lage der Visierlinie (**0**) des Zielmess-Sensors **(Sg),** wie sie sich aus der von der Sensoreinrichtung (**T; T1, T2**) gesteuerten Effektoreneinrichtung (**G; G1, G2, G3**) ergibt, und der Lage des Messziels (**K**_{**i**}), wie sie vom Zielmess-Sensor (**Sg**) wahrgenommen wird;
d) Verwendung eines vorhandenen Ausrichtfehlervektors (**B**) als Eingangssignal der Steuerung, und
e) Durchführung einer anschliessenden Korrektur des Ausrichtfehlervektors (**B**) auf Grund des Abweichungswertes (**D**_{**i**}) rekursiv nach der Methode der kleinsten Fehlerquadrate durchgeführt wird.

2. Verfahren nach Anspruch **1,**
**dadurch gekennzeichnet,**
- **dass** zur Korrektur eines Ausrichtfehlervektors (**B**) ein rekursiv in Verfahrensschritten i = 1, ... bis i = n berechneter Vektor (**Pn**) gewonnen wird, der für jede gemessene Position des Messzieles (**K**_{**i**}) mindestens zwei Komponenten bzw. Koordinaten des Abweichungswertes (**D**_{**i**}) aufweist, und
- **dass** die Korrektur eines berechneten Vektors (**Pi**) durch Multiplikation eines Initialwertes oder eines vorhergehend berechneten Vektors mit einer eine Transformation der Koordinaten des Messzieles in Funktion des Seitenwinkels (α_{gi}) und des Höhenwinkels (λ_{gi}) des Zielmess-Sensors (Sg) bewirkenden Transformationsmatrix (**M**_{**i**}) durchgeführt wird.

3. Verfahren nach Anspruch **1** oder **2,**
**dadurch gekennzeichnet,**
**dass** die Transformationsmatrix wie folgt definiert ist: mit i = 1, 2, 3, ..... n

4. Verfahren nach Anspruch **2** oder **3,**
**dadurch gekennzeichnet,**
**dass** für jeden Verfahrensschritt i auch eine Kovarianz-Matrix (**S**_{**i**}) wie folgt${\text{S}}_{\text{i}} {\text{= S}}_{\text{i-1}} \text{-} \frac{{\text{S}}_{\text{i-1}} {\text{* M}}_{\text{i}} {\text{}}^{\text{T}} {\text{* M}}_{\text{i}} {\text{* S}}_{\text{i-1}}}{{\text{(M}}_{\text{i}} {\text{* S}}_{\text{i-1}} {\text{* M}}_{\text{i}} {\text{}}^{\text{T}} \text{+ I)}}$ verwendet wird, wobei I eine Einheitsmatrix ist, für die Initialisierung der Rekursion ein Initialwert von S₀ verwendet wird und i = 1, 2, 3, ... n ist.

5. Verfahren nach einem der Ansprüche **2** bis **4,**
**dadurch gekennzeichnet,**
**dass** ein Fehlervektor (**E**) gemäss folgender Rekursionsformel${\text{E}}_{\text{i}} {\text{= D}}_{\text{i}} {\text{- M}}_{\text{i}} {\text{* P}}_{\text{i-1}}$ gewonnen wird, worin Dᵢ = |dyᵢ' dzᵢ'| ein Vektor mit den Komponenten der Abweichungswerte (d) ist.

6. Verfahren nach Anspruch **5,**
**dadurch gekennzeichnet,**
**dass** die rekursiven Verfahrensschritte mit frei wählbaren Werten für P₀ , S₀, mit berechneten Werten von Mᵢ und mit gemessenen Werten von Dᵢ = |dyᵢ' dzᵢ'|^{T} beginnend mit i = 1 durchgeführt werden, und dass daraus der Fehlervektor (Eᵢ) gemäss der genannten Rekursionsformel${\text{E}}_{\text{i}} {\text{= D}}_{\text{i}} {\text{- M}}_{\text{i}} {\text{* P}}_{\text{i-1}}$ und
der Korrekturvektor (Pᵢ) nach folgender Rekursionsformel${\text{P}}_{\text{i}} {\text{= P}}_{\text{i-1}} {\text{+ Si * M}}_{\text{i}} {\text{}}^{\text{T}} {\text{* E}}_{\text{i}}$ mit i = 1, 2, 3, .... n
abgeleitet werden:

7. Verfahren nach einem der Ansprüche **2** bis **5,**
**dadurch gekennzeichnet,**
**dass** der Korrektur-Vektor (**P**_{**i**}) mit mindestens zwei aus folgenden vier Komponenten Δxᵢ, Δyᵢ, Δzᵢ und Δλᵢ gebildet wird.

8. Verfahren nach einem der Ansprüche **3** bis **7,**
**dadurch gekennzeichnet,**
**dass** die Berechnung mit dem Korrekturvektor Pᵢ = |Δxᵢ Δyᵢ Δzᵢ Δλᵢ| durchgeführt und mit folgenden Werten${\text{P}}_{\text{0}} {\text{= |0 0 0 0|}}^{\text{T}}$ und initialisiert wird, worin C eine Konstante ist, die vorzugsweise den Wert 49.25 aufweist.

9. Verfahren nach einem der Ansprüche **1** bis **8,**
**dadurch gekennzeichnet,**
**dass** das gemeinsame Messziel (**K**_{**i**}) auf vorgegebenen Bahnen, vorzugsweise mittels eines Helikopters (**10**), im Raum geführt wird.

10. Vorrichtung zur Korrektur von Ausrichtfehlern zwischen einer Sensoreinrichtung (**T; T1, T2**) und einer über eine Servosteuerung von der Sensoreinrichtung (**T; T1, T2**) gesteuerten Effektoreneinrichtung (**G; G1, G2, G3**) durch Korrektur eines Ausrichtfehlervektors (**B**), wobei
die Sensoreinrichtung (**T; T1, T2**) ausgebildet ist, um auf ein Messziel (**K**_{**i**}) ausgerichtet zu werden,
wobei in der Effektoreneinrichtung (**G; G1, G2, G3**) ein Zielmess-Sensor (**Sg**) vorhanden ist, der ausgebildet ist, um auf dieses Messziel (**K**_{**i**}) ausgerichtet zu werden, das somit ein gemeinsames Messziel (**K**_{**i**}) der Sensoreinrichtung (**T; T1, T2**) und der Effektoreneinrichtung (**G; G1, G2, G3**) darstellen kann,
wobei Display-Mittel vorhanden sind, um einen Abweichungswert (**D**_{**i**}) zwischen der Lage der Visierlinie (**0**) des Zielmess-Sensors (**Sg**), wie sie sich aus der von der Sensoreinrichtung (**T; T1, T2**) gesteuerten Effektoreneinrichtung **(G; G1, G2, G3)** ergibt, und der Lage des Messziels (**K**_{**i**}), wie sie vom Zielmess-Sensor (**Sg**) wahrgenommen wird, zu erfassen,
und wobei Computer-Mittel vorhanden sind,
um aus einem vorhandenen Ausrichtfehlervektor (**B**) ein Eingangssignal für die Servosteuerung zu gewinnen, und
um anschliessend eine Korrektur des Ausrichtfehlervektors (**B**) auf Grund des Abweichungswertes (**D**_{**i**}) rekursiv nach der Methode der kleinsten Fehlerquadrate durchzuführen.

## Claims

1. Method for correcting aiming errors between a sensor device (**T; T1,T2**) and an effecter device (**G; G1,G2,G3**) controlled by said sensor device by way of a servo control through correction of an aiming error vector (**B**), **characterized by** the following steps:
a) aiming of the sensor device (**T; T1,T2**) at a test target (**K**_{**i**});
b) aiming of a target test sensor (**Sg**) present in the effecter device (**G; G1,G2,G3**) at the test target (**K**_{**i**}), which therefore becomes the common test target (**K**_{**i**}) of the sensor device (**T; T1,T2**) and the effecter device (**G; G1,G2,G3**);
c) detection of a deviation (**D**_{**i**}) between the location of the line of sight (**0**) of the target test sensor (**Sg**), resulting from the effecter device (**G; G1,G2,G3**) controlled by the sensor device (**T; T1,T2**), and the location of the test target (**K**_{**i**}), as perceived by the target test sensor (**Sg**);
d) use of an existing aiming error vector (**B**) as an input signal of the control;
e) performance of a subsequent correction of the aiming error vector (**B**) on the basis of said deviation (**D**_{**i**}), recursively by the method of the smallest error squares.

2. Method according to claim **1**, **characterized in that**
- for correction of an aiming error vector (**B**), a vector (**Pn**) calculated recursively in steps i = 1 through i = n is obtained that exhibits two or more components or coordinates of the deviation (**D**_{**i**}) for each measured position of the test target (**K**_{**i**}), and
- the correction of a calculated vector (**P**_{**i**}) is performed by multiplication of an initial value or a previously calculated vector by a transformation matrix (**M**_{**i**}) producing transformation of the coordinates of the test target as a function of the azimuth (**α**_{**gi**}) and the elevation (**λ**_{**gi**}) of the target test sensor (**Sg**).

3. Method according to claim **1** or **2**, **characterized in that** the transformation matrix is defined as follows: where **i** = 1, 2, 3 through n.

4. Method according to claim **2** or **3, characterized in that** for each process step **i** a covariance matrix (**S**_{**i**}) is used as follows:${\text{S}}_{\text{i}} {\text{= S}}_{\text{i-1}} \text{-} \frac{{\text{S}}_{\text{i-1}} {\text{* M}}_{\text{i}} {\text{}}^{\text{T}} {\text{* M}}_{\text{i}} {\text{* S}}_{\text{i-1}}}{{\text{(M}}_{\text{i}} {\text{* S}}_{\text{i-1}} {\text{* M}}_{\text{i}} {\text{}}^{\text{T}} \text{+ I)}}$ where **I** is a unit matrix, an initial value of **S**_{**o**} is used to initialize the recursion, and **i** = 1, 2, 3 through n.

5. Method according to one of the claims **2** through **4**, **characterized in that** an error vector (**E**) is obtained by the following recursion formula:${\text{E}}_{\text{i}} {\text{= D}}_{\text{i}} {\text{- M}}_{\text{i}} {\text{* P}}_{\text{i-1}}$ where Dᵢ = □dyᵢ' dzᵢ'□ is a vector with the components of the deviation values **(d).**

6. Method according to claim **5, characterized in that**
the recursive process steps with freely selectable values for **P**_{**o**}**, S**_{**o**}, with calculated values of **M**_{**i**} and with measured values of **D**_{**i**} **=** □dyᵢ' dzᵢ'□^{T} are performed starting with **i** = 1, and from this the error vector (**E**_{**i**}) is derived by the stated recursion formula:${\text{E}}_{\text{i}} {\text{= D}}_{\text{i}} {\text{- M}}_{\text{i}} {\text{* P}}_{\text{i-1}}$ and the correction vector (**P**_{**i**}) by the following recursion formula:${\text{P}}_{\text{i}} {\text{= P}}_{\text{i-1}} {\text{+ S}}_{\text{i}} {\text{* M}}_{\text{i}} {\text{}}^{\text{T}} {\text{* E}}_{\text{i}}$ where **i** = 1, 2, 3 through n.

7. Method according to one of the claims **2** through **5, characterized in that** the correction vector (**P**_{**i**}) is formed by two or more of the following four components: Δxᵢ, Δyᵢ, Δzᵢ and Δλᵢ.

8. Method according to one of the claims **3** through **7, characterized in that** the calculation is made with the correction vector **P**_{**i**} = □Δxᵢ Δyᵢ Δzᵢ Δλᵢ□ and initialized by the following values${\text{P}}_{\text{o}} {\text{= □0 0 0 0□}}^{\text{T}}$ and where **C** is a constant and preferably 49.25.

9. Method according to one of the claims **1** through **8, characterized in that** the common test target (**K**_{**i**}) is led on prescribed paths, preferably by a helicopter (**10**).

10. Device for correcting aiming errors between a sensor device (**T; T1,T2**) and an effecter device (**G; G1,G2,G3**) controlled by said sensor device (**T; T1,T2**) by way of a servo control through correction of an aiming vector error (**B**), whereby said sensor device (**T; T1,T2**) is designed to be aimed at a test target (**K**_{**i**});
a target test sensor (**Sg**) is present in said effecter device (**G; G1,G2,G3**) that is designed to be aimed at said test target (**K**_{**i**}), which can therefore become a common test target (**K**_{**i**}) of said sensor device (**T; T1,T2**) and said effecter device (**G; G1,G2,G3**);
display means are provided to detect a deviation (**D**_{**i**}) between the location of the line of sight (**0**) of said target test sensor (**Sg**), resulting from said effecter device (**G; G1,G2,G3**) controlled by said sensor device (**T; T1,T2**), and the location of said test target (**K**_{**i**}), as perceived by said target test sensor **(Sg);**
computer means are provided
to produce an input signal for said servo control from an existing aiming error vector (**B**), and
to correct said aiming error vector (**B**) on the basis of said deviation (**D**_{**i**}), recursively by the method of the smallest error squares.

## Revendications

1. Procédé permettant de corriger des erreurs de pointage entre un dispositif détecteur (T ; T1, T2) et un dispositif effecteur (G ; G1, G2, G3) commandé via une servocommande par le dispositif détecteur (T ; T1, T2), par correction d'un vecteur d'erreur de pointage (B),
**caractérisé par** les étapes de procédé suivantes :
a) alignement du dispositif détecteur (T ; T1, T2) sur une cible de mesure (Kᵢ),
b) alignement d'un capteur de mesure de cible (Sg) existant dans le dispositif effecteur (G ; G1, G2, G3) sur cette cible de mesure (Kᵢ), qui représente par conséquent une cible de mesure (Kᵢ) commune du dispositif détecteur (T ; T1, T2) et du dispositif effecteur (G ; G1, G2, G3),
c) enregistrement d'une valeur de déviation (Di) entre la position de la ligne de mire (0) du capteur de mesure de cible (Sg), telle qu'elle découle du dispositif effecteur (G ; G1, G2, G3) commandé par le dispositif détecteur (T ; T1, T2), et la position de la cible de mesure (Kᵢ) telle que perçue par le capteur de mesure de cible (Sg),
d) utilisation d'un vecteur d'erreur d'alignement existant (B) en tant que signal d'entrée de la commande, et
d) réalisation récurrente d'une correction du vecteur d'erreur d'alignement (B) sur la base de la valeur de déviation (Di), selon la méthode des moindres carrés.

2. Procédé selon la revendication 1,
**caractérisé en ce que**
- pour corriger un vecteur d'erreur de pointage (B), on obtient un vecteur (Pn), calculé de façon récurrente dans des étapes de procédé i = 1, ... jusqu'à i = n, qui présente pour chaque position mesurée de la cible de mesure (Kᵢ) au moins deux composantes ou coordonnées de la valeur de déviation (Dᵢ), et
- la correction d'un vecteur calculé (Pi) est réalisée par multiplication d'une valeur initiale ou d'un vecteur précédemment calculé avec une matrice de transformation (Mᵢ) entraînant une transformation des coordonnées de la cible de mesure en fonction de l'angle azimutal (α_{gi}) et de l'angle d'élévation (λ_{gi}) du capteur de mesure de cible (Sg).

3. Procédé selon la revendication 1 ou 2,
**caractérisé en ce que** la matrice d'une transformation est définie comme suit : avec i = 1, 2, 3, ...n.

4. Procédé selon la revendication 2 ou 3,
**caractérisé en ce que** pour chaque étape de procédé i, on utilise aussi une matrice des covariances (Sᵢ), comme suit${\text{S}}_{\text{i}} {\text{= S}}_{\text{i-1}} \text{-} \frac{{\text{S}}_{\text{i-1}} {\text{* M}}_{\text{i}} {\text{}}^{\text{T}} {\text{* M}}_{\text{i}} {\text{* S}}_{\text{i-1}}}{{\text{(M}}_{\text{i}} {\text{* S}}_{\text{i-1}} {\text{* M}}_{\text{i}} {\text{}}^{\text{T}} \text{+ I)}}$ où I est une matrice unité, et où on utilise pour l'initialisation de la récurrence une valeur initiale de S₀, et i = 1, 2, 3... n.

5. Procédé selon l'une des revendications 2 à 4,
**caractérisé en ce que** l'on obtient un vecteur d'erreur (E) selon la formule récurrente suivante${\text{E}}_{\text{i}} {\text{= D}}_{\text{i}} {\text{- M}}_{\text{i}} {\text{* P}}_{\text{i-1}}$ où Dᵢ = |dyᵢ' dzᵢ'| est un vecteur présentant les composantes de la valeur de déviation (d).

6. Procédé selon la revendication 5,
**caractérisé en ce que** les étapes de procédé récurrentes sont réalisées avec des valeurs pouvant être librement sélectionnées pour P₀, S₀, avec des valeurs calculées pour Mᵢ et avec des valeurs mesurées pour Dᵢ = |dyᵢ' dzᵢ'|^{T}, en commençant par i = 1, et **en ce que** l'on en déduit le vecteur d'erreur (Eᵢ) selon la formule récurrente nommée${\text{E}}_{\text{i}} {\text{= D}}_{\text{i}} {\text{- M}}_{\text{i}} {\text{* P}}_{\text{i-1}}$ et le vecteur de correction (Pᵢ) selon la formule récurrente suivante${\text{P}}_{\text{i}} {\text{= P}}_{\text{i-1}} {\text{+ S}}_{\text{i}} {\text{* M}}_{\text{i}} {\text{}}^{\text{T}} {\text{* E}}_{\text{i}} \text{,}$ avec i = 1, 2, 3... n.

7. Procédé selon l'une des revendications 2 à 5, **caractérisé en ce que** le vecteur de correction (Pᵢ) est formé par au moins deux des quatre composantes suivantes Δxᵢ, Δyᵢ, Δzᵢ et Δλᵢ.

8. Procédé selon l'une des revendications 3 à 7, **caractérisé en ce que** le calcul est réalisé avec le vecteur de correction Pᵢ = |Δxᵢ Δyᵢ Δzᵢ Δλᵢ| et est initialisé avec les valeurs P₀ suivantes = |0 0 0 0|^{T} et où C est une constante qui représente de préférence la valeur 49,25.

9. Procédé selon l'une des revendications 1 à 8, **caractérisé en ce que** la cible de mesure commune (Kᵢ) est amenée dans l'espace sur des trajectoires prédéfinies, de préférence au moyen d'un hélicoptère (10).

10. Dispositif de correction des erreurs de pointage entre un dispositif détecteur (T ; T1, T2) et un dispositif effecteur (G ; G1, G2, G3) commandé via une servocommande par le dispositif détecteur (T ; T1, T2), par correction d'un vecteur d'erreur de pointage (B), dans lequel
le dispositif détecteur (T ; T1, T2) est conçu pour être pointé sur une cible de mesure (Kᵢ),
dans lequel, dans le dispositif effecteur (G ; G1, G2, G3) existe un capteur de mesure de cible (Sg) qui est conçu pour être pointé sur cette cible de mesure (Kᵢ), qui peut alors représenter une cible de mesure commune (Kᵢ) du dispositif détecteur (T ; T1, T2) et du dispositif effecteur (G ; G1, G2, G3),
dans lequel existent des moyens d'affichage pour enregistrer une valeur de déviation (Dᵢ) entre la position de la ligne de mire (0) du capteur de mesure de cible (Sg), telle qu'elle découle du dispositif effecteur (G ; G1, G2, G3) commandé par le dispositif détecteur (T ; T1, T2), et la position de la cible de mesure (Kᵢ) telle que perçue par le capteur de mesure de cible (Sg),
et dans lequel existent des moyens par ordinateur
pour obtenir, à partir d'un vecteur d'erreur de pointage existant (B), un signal d'entrée pour la servocommande, et pour réaliser ensuite de façon récurrente une correction du vecteur d'erreur de pointage (B) sur la base de la valeur de déviation (Dᵢ), selon la méthode des moindres carrés.
